# FASCICULE DE BREVET EUROPEEN

(11) **EP 4 008 222 B1**
(45) Date de publication et mention de la délivrance du brevet: **30.07.2025**
(21) Numéro de dépôt: 21208649.0
(22) Date de dépôt: 16.11.2021
(51) Int. Cl.: A47G 9/02, A47G 9/10

(54) **ENVELOPPE TEXTILE DOUBLE ÉPAISSEUR À POCHE DE RANGEMENT**
DOPPELLAGIGE TEXTILHÜLLE MIT AUFBEWAHRUNGSTASCHE
DOUBLE THICKNESS TEXTILE ENCLOSURE WITH STORAGE BAG

(30) Priorité: 01.12.2020 FR 2012447
(43) Date de publication de la demande: 08.06.2022
(73) Titulaire: Aertec, 95380 Villeron (FR)
(72) Inventeur: BILLEBAULT, Joëlle, 60410 VERBERIE (FR)
(74) Mandataire: Argyma

(56) Documents cités:
- DE-A1- 19 821 047
- DE-U- 1 850 406
- GB-A- 821 966
- IT-A1- MI20 100 265
- US-A- 3 340 549
- US-A1- 2009 268 991

## Description

### Domaine technique

L'invention concerne une housse de couette.

### Etat de la technique

Dans le domaine de la literie, il est de pratique courante d'utiliser une housse de protection de couette pour préserver la propreté d'une couette tout en permettant à l'utilisateur de changer l'aspect extérieur de ladite couette. Une telle housse se présente sous la forme d'un sac, ou enveloppe, sensiblement parallélépipédique en tissu dont un côté est ouvert pour l'introduction d'une couette. Ce type de housse pose toutefois un problème lors de l'opération de garniture avec une couette. En effet, dans ce cas, il faut glisser la couette dans la housse par une extrémité relativement étroite et essayer de faire correspondre les coins de la couette avec les coins de la housse afin d'avoir la surface la plus plane possible. Cette technique est source d'une perte de temps ainsi que d'énervement puisqu'il est très difficile de placer parfaitement la couette. Le problème se révèle d'autant plus important que la housse est de grandes dimensions. Cette technique de houssage peut aussi être source de problème de santé en générant des Troubles Musculo-Squelettiques (TMS) pour les personnes répétant ces mêmes gestes dans leur métier.

Afin de résoudre au moins en partie cet inconvénient, il est connu d'ouvrir la housse de couette sur trois côtés afin de positionner la couette dans la housse puis de refermer. De telles solutions sont notamment connues des documents FR2840518A1 et EP1082928A1. Toutefois, dans ce type de housse, il n'est pas prévu de moyens pour rendre la couette aisée à ranger. Par ailleurs, le document JPH07028476U présente un sac de couchage comportant une portion en forme de sac s'étendant depuis le bord supérieur dudit sac et comprenant un coussin intégré. Cependant, la portion en forme de sac permet d'accueillir environ la moitié du corps du sac une fois roulé, ce qui ne protège pas entièrement le sac qui peut par exemple se salir. En outre, la portion en forme de sac constitue une capuche et possède une structure rigide qui est formée pour tenir toute seule en présentant une surface incurvée en forme d'arc, ce qui présente un inconvénient, notamment pour le transport ou le rangement. Le document IT MI20 100 265 A1 décrit une couette transformable en coussin lorsque la couette est insérée dans une poche attenant à un petit coté de la couette.

Il existe donc le besoin d'une solution permettant de remédier au moins en partie à ces inconvénients.

### Exposé de l'invention

L'un des buts de l'invention est de fournir une housse de couette aisée à utiliser et à ranger. Notamment, l'un des buts de l'invention est de fournir une solution de housse de protection de couette qui permette de ranger aisément la couette avec sa housse tout en permettant une insertion aisée et rapide de la couette dans la housse. Un autre but de l'invention est aussi de limiter les Troubles Musculo-Squelettiques en facilitant le houssage de la couette.

A cette fin, l'invention est définie dans la revendication 1.

La housse de couette selon l'invention comprend ainsi une poche de rangement intégrée escamotable qui permet de loger la housse de couette une fois repliée afin de pouvoir servir d'oreiller ou de pouvoir être rangée aisément. En position déployée, la poche de rangement s'étend depuis le bord de l'ouverture afin de pouvoir ranger aisément et rapidement la première épaisseur et la deuxième épaisseur dans la poche de rangement, de préférence par retournement de la poche sur la première épaisseur et la deuxième épaisseur repliées. En position de rangement, la poche souple est logée par retournement de ses épaisseurs entre les deux épaisseurs de la housse de couette, à plat et intégralement afin d'être invisible et non gênante lors de l'utilisation de la housse de couette dépliée.

Par les termes « deux épaisseurs souples de textile superposées », on entend « deux couches, par exemple de tissu, superposées ». Par les termes « épaisseurs pliées », on entend que les épaisseurs peuvent être repliées plusieurs fois et/ou roulées jusqu'à obtenir un volume pouvant être logé dans la poche.

Suivant l'invention la housse de couette est, en dehors de la poche, constituée de deux épaisseurs de matière.

Selon un aspect de l'invention, la poche est souple.

Selon un aspect de l'invention, la poche est réalisée dans un matériau textile, de préférence identique à celui des épaisseurs de l'enveloppe.

Selon l'invention, la poche est plate lorsqu'elle est vide.

Selon un aspect de l'invention, la poche présente une forme rectangulaire lorsqu'elle est vide.

De préférence, la poche a elle-même deux épaisseurs et une ouverture afin de recevoir les deux épaisseurs pliées.

Selon un aspect de l'invention, la poche est constituée de deux épaisseurs identiques.

De préférence, une fois pliées, les épaisseurs de la housse de couette sont insérées dans la poche par retournement de ladite poche sur lesdites épaisseurs pliées.

En variante, les deux épaisseurs de la poche sont au moins en partie séparables afin de faciliter l'insertion des épaisseurs pliées. Par exemple, un ou plusieurs bords de la poche peuvent être zippés ou reliés par boutons pressions.

Dans une forme de réalisation, la poche de rangement est issue de même matière que l'une des deux épaisseurs afin de pouvoir fabriquer la housse de couette d'une seule pièce de tissu et réduire ainsi les étapes du processus de fabrication.

Dans une autre forme de réalisation, la poche de rangement est rapportée sur l'une des deux épaisseurs. Par exemple, la poche peut être cousue ou zippée sur l'une des deux épaisseurs de la housse de couette. Les épaisseurs de la housse de couette et la poche de rangement peuvent ainsi être fabriquées séparément avant de fixer la poche sur l'une des épaisseurs de la housse de couette, notamment afin de pouvoir rajouter une poche de rangement sur l'enveloppe d'une housse de couette existante par exemple.

De manière avantageuse, la longueur de la jonction entre la poche de rangement et le bord est de l'ordre du tiers de la longueur dudit bord afin de permettre le pliage des épaisseurs en trois à la largeur de la poche et faciliter ainsi leur rangement dans la poche.

Selon un aspect de l'invention, la housse de couette comprend des moyens d'ouverture et de fermeture adaptés pour ouvrir et fermer l'accès à l'espace interne au niveau de l'ouverture, notamment afin de permettre la fermeture de l'ouverture lorsque la poche est en position de rangement.

De préférence, les moyens d'ouverture et de fermeture comprennent au moins une fermeture à glissière.

Dans une forme de réalisation, les moyens d'ouverture et de fermeture comprennent au moins une bande réalisée en un matériau auto-agrippant.

Dans une forme de réalisation, les moyens d'ouverture et de fermeture comprennent des boutons pressions.

Suivant l'invention, la housse de couette est de forme rectangulaire et l'ouverture est formée au moins au niveau de l'un des bords courts de l'enveloppe.

Dans une autre forme de réalisation, l'ouverture est formée à travers l'une des épaisseurs de la housse de couette, de préférence le long d'au moins deux bords, de préférence trois bords de ladite épaisseur afin de faciliter l'accès à l'espace interne, pour insérer une couette dans l'espace interne. Dans ce cas, de préférence, dans les parties droites, et notamment avec l'usage d'une fermeture à glissière, l'ouverture est sur l'une des épaisseurs, avantageusement la moins visible, au moins pour les parties en courbe.

De manière avantageuse, la housse de couette est réversible.

Suivant l'invention, la housse de couette est adaptée pour recevoir une couette dans l'espace interne, la poche étant dimensionnée pour recevoir les deux épaisseurs et la couette pliées.

De manière avantageuse, la poche comprend une zone d'information, par exemple imprimée ou rapportée sous la forme d'une étiquette, comportant les dimensions de la dite housse, notamment lorsque la housse est adaptée pour recevoir une couette de dimensions données.

Dans une forme de réalisation, la poche est munie d'un organe de fermeture, par exemple de type fermeture à glissière, invisible en position de rangement de la poche afin de maintenir la poche fermée et en place dans sa position de rangement intégral à plat entre les épaisseurs de l'enveloppe.

Dans une forme de réalisation, la housse de couette est revêtue sur ses faces extérieures d'une doublure, par exemple en fourrure ou équivalent.

### Description des figures

[Fig. 1] La figure 1 illustre schématiquement une forme de réalisation de la housse de couette selon l'invention.
[Fig. 2] La figure 2 illustre schématiquement l'ouverture des moyens d'ouverture et de fermeture de la housse de couette de la figure 1.
[Fig. 3] La figure 3 illustre schématiquement l'ouverture de la housse de couette de la figure 1 par retrait partiel de la face supérieure.
[Fig. 4] La figure 4 illustre schématiquement l'insertion de la couette dans la housse de couette de la figure 1.
[Fig. 5] La figure 5 illustre schématiquement la fermeture des moyens d'ouverture et de fermeture de la housse de couette de la figure 1.
[Fig. 6] La figure 6 illustre schématiquement un mode de réalisation d'un procédé d'insertion de couette selon l'invention.
[Fig. 7] La figure 7 illustre schématiquement l'extraction de la poche de rangement de l'enveloppe de la figure 1.
[Fig. 8] La figure 8 illustre schématiquement le pliage des bords latéraux de la housse de couette et de la couette de la figure 5.
[Fig. 9] La figure 9 illustre schématiquement un exemple de début de pliage de la housse de couette et de la couette de la figure 7.
[Fig. 10] La figure 10 illustre schématiquement un exemple de milieu de pliage de la housse de couette et de la couette de la figure 7.
[Fig. 11] La figure 11 illustre schématiquement un exemple de fin de pliage de la housse de couette et de la couette de la figure 7.
[Fig. 12] La figure 12 illustre schématiquement un exemple de rabat de la poche de rangement sur le reste de la housse de couette pliée et de la couette pliée en vue de son logement intégrale dans ladite poche de rangement.
[Fig. 13] La figure 13 illustre schématiquement un exemple d'ajustement du reste de la housse de couette pliée et de la couette pliée dans la poche de rangement.
[Fig. 14] La figure 14 illustre schématiquement un mode de réalisation d'un procédé de rangement de couette et de la housse de couette selon l'invention.

### Description détaillée d'au moins un mode de réalisation

L'invention va être décrite ci-après . On notera notamment que la housse de couette selon l'invention pourrait être utilisée en l'absence de couette

On a représenté sur les figures 1 à 5 et 7 à 13 une forme de réalisation d'une housse de couette 1 textile selon l'invention.

La housse de couette 1 est de forme rectangulaire et comprend une première épaisseur 10 souple de textile et une deuxième épaisseur 20 souple de textile superposées (figures 3 et 4) permettant de former une enveloppe monobloc présentant un espace interne 30 défini entre lesdites deux épaisseurs 10, 20, deux bords latéraux 1A, 1B, un bord supérieur 1C et un bord inférieur 1D. Par les termes « latéraux », « supérieur » et « inférieur », on définit les bords 1A, 1B, 1C, 1D selon la disposition de la housse de couette 1 illustrée sur la figure 1.

Une ouverture 40, formée dans cette exemple dans la première épaisseur 10, permet l'accès audit espace interne 30, la première épaisseur 10 et la deuxième épaisseur 20 étant cousue entre elles. En variante, l'ouverture 40 pourrait être formée dans la deuxième épaisseur 20 ou entre la première épaisseur 10 et la deuxième épaisseur au moins au niveau du bord supérieur 1C.

La housse de couette 1 comprend des moyens d'ouverture et de fermeture adaptés pour ouvrir et fermer l'accès à l'espace interne 30 au niveau de l'ouverture 40.

Dans l'exemple illustré, les moyens d'ouverture et de fermeture se présentent sous la forme d'une fermeture à glissière 50 montée dans la première épaisseur 10 le long des bords latéraux 1A, 1B et du bord supérieur 1C. En variante ou en complément, les moyens d'ouverture et de fermeture pourraient comprendre au moins une bande réalisée en un matériau auto-agrippant et/ou des boutons pressions et/ou tout autre moyen adapté. En variante encore, les moyens d'ouverture et de fermeture pourraient être montés dans la deuxième épaisseur 20 ou entre la première épaisseur 10 et la deuxième épaisseur 20, par exemple au niveau des bords latéraux 1A, 1B et du bord supérieur 1C.

Dans cet exemple, l'ouverture 40 est partielle et ne permet qu'une désolidarisation partielle de la première épaisseur 10 tout en rendant l'accès à l'espace interne 30 à la fois aisé et rapide, notamment afin d'insérer une couette 2, visible sur la figure 4. En variante, l'ouverture 40 pourraient être totale (boucle) afin de retirer une portion de la première épaisseur 10 ou de séparer la première épaisseur 10 de la deuxième épaisseur 20 pour accéder à l'espace interne 30 et notamment insérer une couette 2

De préférence, la housse de couette 1 est réversible.

La housse de couette 1 comprend une poche 60 de rangement reliée à la première épaisseur 10 ou à la deuxième épaisseur 20 le long de l'ouverture 40.

La poche 60 est adaptée pour être placée dans une position de rangement dans laquelle la poche 60 est disposée dans l'espace interne 30, comme illustré sur les figures 1 à 5, et dans une position déployée hors de l'espace interne 30, comme illustré sur les figures 7 à 12.

La poche 60 est dimensionnée pour recevoir et stocker la première épaisseur 10 et la deuxième épaisseur 20 pliées avec une couette 2 placée à l'intérieur afin de former un oreiller ou un coussin dans lequel la poche 60 a la fonction de taie.

La poche 60 comporte elle-même deux épaisseurs et une ouverture afin de recevoir les épaisseurs pliées. La poche 60 peut être issue de même matière que la première épaisseur 10 ou la deuxième épaisseur 20 ou rapportée sur la première épaisseur 10 ou sur la deuxième épaisseur 20, par exemple en étant cousue ou zippée sur la première épaisseur 10 ou sur la deuxième épaisseur 20.

Dans une autre forme de réalisation ne faisant pas partie de l'invention, par exemple lorsque l'enveloppe est de type plaid, une épaisseur intermédiaire d'isolation ou de régulation thermique peut être insérée via l'ouverture entre les deux épaisseurs de l'enveloppe.

### Mise en œuvre

L'invention va maintenant être décrite dans sa mise en oeuvre aux références aux figures et notamment aux figures 6 et 14.

Tout d'abord, la housse de couette 1 est étendue sur une surface puis la fermeture à glissière 50 est ouverte dans une étape E1, comme illustré sur la figure 2. Une partie de la première épaisseur 10 est ensuite partiellement retirée dans une étape E2 afin de former l'ouverture 40 permettant d'insérer la couette 2 dans la housse de couette 1 (figure 3). A ce stade, la poche 60 n'est pas déployée et se trouve donc entre la première épaisseur 10 et la deuxième épaisseur 20.

Ensuite, la couette 2 est insérée dans une étape E3 entre la première épaisseur 10 et la deuxième épaisseur 20 via l'ouverture 40 de sorte à s'étendre dans l'espace interne 30, comme illustré à la figure 4.

La fermeture à glissière 50 est ensuite refermée dans une étape E4, comme illustré à la figure 5. A ce stade, la housse de couette 1 comportant la couette 2 est prête à être utilisée, la poche 60 étant placée à l'intérieur de la housse de couette 1 avec la couette 2.

Lorsqu'il est nécessaire de ranger la couette 2, par exemple en été, la housse de couette 1 permet avantageusement de stocker la couette 2 avec un minimum de place tout en transformant l'ensemble formé par la housse de couette 1 et la couette 5 en oreiller. A cette fin, la housse de couette 1 est tout d'abord étendue sur une surface avec la couette 2 à l'intérieur puis la fermeture à glissière 50 est ouverte de manière à sortir la poche 60 dans une étape F1, comme illustré sur la figure 7.

Ensuite, les bords latéraux 1A, 1B de la housse de couette 1 sont repliés dans une étape F2 de sorte que la largeur obtenue soit égale ou sensiblement plus petite que la longueur de la jonction entre la poche 60 et la première épaisseur 10 ou la deuxième épaisseur 20 à laquelle la poche 60 est reliée, dans cet exemple au niveau du bord supérieur 1C, comme illustré sur la figure 8.

La première épaisseur 10 et la deuxième épaisseur 20 entre lesquelles s'étend la couette 2, sont ensuite repliées sur la poche 60 dans une étape F3, par exemple en plusieurs fois, comme illustrés sur les figures 9 à 11. En variante, la première épaisseur 10, la couette 2 et la deuxième épaisseur 20 pourraient être roulées en direction de la poche 60.

La poche 60 est ensuite retournée sur l'ensemble formé par la première épaisseur 10, la couette 2 et la deuxième épaisseur 20 repliées dans une étape F4, comme illustré à la figure 12, afin d'obtenir un rangement de faibles dimensions permettant à la fois de stocker la couette 2 dans la housse de couette 1 et de faire office d'oreiller ou de coussin (figure 13).

En variante, si les deux épaisseurs de la poche 60 sont au moins en partie séparables au niveau d'organes d'ouverture et de fermeture, par exemple en étant munis d'une fermeture à glissières, de bandes auto-agrippantes ou de boutons pression, l'ensemble formé par la première épaisseur 10, la couette 2 et la deuxième épaisseur 20 repliées est replié ou roulé dans la poche 60 puis les deux épaisseurs de la poche 60 sont jointes de nouveaux au niveau desdits organes d'ouverture et de fermeture.

La poche 60 de la housse de couette 1 selon l'invention permet donc de ranger la première épaisseur 10 et la deuxième épaisseur 20 afin de former un oreiller et/ou de faciliter le rangement de ladite enveloppe 1. La housse de couette 1 est particulièrement avantageuse car elle permet de ranger à la fois la housse et la couette 2 dans la poche 60 pour protéger et stocker la couette 2 tout en constituant un oreiller ou un coussin.

## Revendications

1. Housse (1) de couette rectangulaire, comportant deux épaisseurs (10, 20) souples de textile superposées, entre lesquelles est défini un espace interne (30), et une ouverture (40) formée au moins au niveau de l'un des bords courts de la housse (1) et permettant l'accès audit espace interne (30), ladite housse (1) étant adaptée pour recevoir une couette (2) dans l'espace interne (30) et ladite housse (1) comprenant en outre une poche (60) de rangement souple et plate reliée à l'une des deux épaisseurs (10, 20) de la housse (1) au niveau de l'un de ses bords court, le long de ladite ouverture (40), et qui est adaptée pour être placée dans une position de rangement dans laquelle la poche (60) est disposée intégralement dans l'espace interne (30) et dans une position déployée hors de l'espace interne (30), la poche (60) étant dimensionnée pour recevoir et stocker intégralement les épaisseurs (10, 20) et la couette (2) pliées de sorte à former un oreiller ou un coussin dans lequel la poche (60) de rangement a la fonction de taie.

2. Housse (1) selon la revendication 1, dans laquelle la poche (60) est issue de même matière que l'une des deux épaisseurs (10, 20).

3. Housse (1) selon la revendication 1, dans laquelle la poche (60) est rapportée sur l'une des deux épaisseurs (10, 20).

4. Housse (1) selon la revendication précédente, dans laquelle la poche (60) est cousue ou zippée sur l'une des deux épaisseurs (10, 20).

5. Housse (1) selon l'une quelconque des revendications précédentes, dans laquelle la longueur de la jonction entre la poche (60) et l'épaisseur (10, 20) à laquelle la poche (60) au niveau de l'un des bords (1C) de la housse (1) est reliée est de l'ordre du tiers de la longueur dudit bord (1C).

6. Housse (1) selon l'une quelconque des revendications précédentes, dans laquelle la housse (1) comprend des moyens d'ouverture et de fermeture (50) adaptés pour ouvrir l'accès à l'espace interne (30) au niveau de l'ouverture (40).

7. Housse (1) selon la revendication précédente, dans laquelle les moyens d'ouverture et de fermeture comprennent au moins une fermeture à glissière.

8. Housse (1) selon l'une quelconque des revendications 6 ou 7, dans laquelle les moyens d'ouverture et de fermeture comprennent au moins une bande réalisée en un matériau auto-agrippant.

9. Housse (1) selon l'une quelconque des revendications 6 à 8, dans laquelle les moyens d'ouverture et de fermeture comprennent des boutons pressions.

10. Housse (1) selon l'une quelconque des revendications précédentes, dans laquelle l'ouverture (40) est formée entre les deux épaisseurs (10, 20).

11. Housse (1) selon l'une quelconque des revendications précédentes, dans laquelle l'ouverture (40) est formée à travers l'une des épaisseurs (10, 20).

12. Housse (1) selon l'une quelconque des revendications précédentes, dans laquelle la poche (60) est munie d'un organe de fermeture, par exemple de type fermeture à glissière, invisible en position de rangement de la poche (60) afin de maintenir la poche (60) fermée et en place dans sa position de rangement intégral à plat entre les épaisseurs de la housse (1).

13. Housse (1) selon l'une quelconque des revendications précédentes, dans laquelle la housse (1) est revêtue sur ses faces extérieures d'une doublure.

## Patentansprüche

1. Rechteckiger Bettbezug (1), der zwei übereinanderliegende flexible Textillagen (10, 20) aufweist, zwischen denen ein Innenraum (30) definiert ist, und eine Öffnung (40), die mindestens im Bereich einer der kurzen Kanten des Bezugs (1) ausgebildet ist und den Zugang zu dem Innenraum (30) ermöglicht, wobei der Bezug (1) geeignet ist, eine Bettdecke (2) in dem Innenraum (30) aufzunehmen, und wobei der Bezug (1) ferner eine flache und flexible Aufbewahrungstasche (60) umfasst, die mit einer der beiden Lagen (10, 20) des Bezugs (1) im Bereich einer seiner kurzen Kanten entlang der Öffnung (40) verbunden ist und die geeignet ist, in einer Aufbewahrungsposition platziert zu sein, in der die Tasche (60) vollständig im Innenraum (30) angeordnet ist, und in einer aus dem Innenraum (30) herausgezogenen Position, wobei die Tasche (60) dimensioniert ist, um die gefalteten Lagen (10, 20) und die Bettdecke (2) vollständig aufzunehmen und zu verstauen, so dass sie ein Kopfkissen oder ein Kissen bilden, wobei die Aufbewahrungstasche (60) die Funktion eines Kissenbezugs hat.

2. Bezug (1) nach Anspruch 1, wobei die Tasche (60) aus dem gleichen Material wie eine der beiden Lagen (10, 20) besteht.

3. Bezug (1) nach Anspruch 1, wobei die Tasche (60) an einer der beiden Lagen (10, 20) angebracht ist.

4. Bezug (1) nach vorherigem Anspruch, wobei die Tasche (60) an einer der beiden Lagen (10, 20) angenäht oder mit einem Reißverschluss daran befestigt ist.

5. Bezug (1) nach einem der vorherigen Ansprüche, wobei die Länge der Verbindung zwischen der Tasche (60) und der Lage (10, 20), mit der die Tasche (60) im Bereich einer der Kanten (1C) des Bezugs (1) verbunden ist, etwa ein Drittel der Länge dieser Kante (1C) beträgt.

6. Bezug (1) nach einem der vorherigen Ansprüche, wobei der Bezug (1) Öffnungs- und Verschlussmittel (50) umfasst, die geeignet sind, den Zugang zum Innenraum (30) im Bereich der Öffnung (40) zu öffnen.

7. Bezug (1) nach vorherigem Anspruch, wobei die Öffnungs- und Verschlussmittel mindestens einen Reißverschluss umfassen.

8. Bezug (1) nach einem der Ansprüche 6 oder 7, wobei die Öffnungs- und Verschlussmittel mindestens einen Streifen aus einem selbsthaftenden Material umfassen.

9. Bezug (1) nach einem der Ansprüche 6 bis 8, wobei die Öffnungs- und Verschlussmittel Druckknöpfe umfassen.

10. Bezug (1) nach einem der vorherigen Ansprüche, wobei die Öffnung (40) zwischen den beiden Lagen (10, 20) ausgebildet ist.

11. Bezug (1) nach einem der vorherigen Ansprüche, wobei die Öffnung (40) durch eine der Lagen (10, 20) hindurch ausgebildet ist.

12. Bezug (1) nach einem der vorherigen Ansprüche, wobei die Tasche (60) mit einem Verschlusselement, beispielsweise vom Typ Reißverschluss, versehen ist, das in der Verstauposition der Tasche (60) unsichtbar ist, um die Tasche (60) geschlossen und in ihrer vollständig flachen Verstauposition zwischen den Lagen des Bezugs (1) platziert zu halten.

13. Bezug (1) nach einem der vorstehenden Ansprüche, wobei der Bezug (1) an seinen Außenseiten mit einem Futter versehen ist.

## Claims

1. A rectangular comforter cover (1), comprising two superimposed flexible textile layers (10, 20), between which an internal space (30) is defined, and an opening (40) formed at least at one of the short edges of the cover (1) and allowing access to said internal space (30), said cover (1) being adapted to receive a comforter (2) in the internal space (30) and said cover (1) further comprising a flat, flexible storage bag (60) connected to one of the two layers (10, 20) of the cover (1) at one of its short edges, along said opening (40), and which is adapted to be placed in a storage position in which the bag (60) is disposed integrally within the internal space (30) and in a deployed position outside the internal space (30), the bag (60) being dimensioned to receive and fully store the folded layers (10, 20) and the comforter (2) so as to form a pillow or cushion in which the storage bag (60) functions as a pillowcase.

2. The cover (1) according to claim 1, wherein the bag (60) is made of the same material as one of the two layers (10, 20).

3. The cover (1) as claimed in claim 1, wherein the bag (60) is attached to one of the two layers (10, 20).

4. The cover (1) according to the preceding claim, wherein the bag (60) is sewn or zipped onto one of the two layers (10, 20).

5. The cover (1) according to any one of the preceding claims, wherein the length of the junction between the bag (60) and the layer (10, 20) to which the bag (60) at one of the edges (1C) of the cover (1) is connected is of the order of a third of the length of said edge (1C).

6. The cover (1) according to any one of the preceding claims, wherein the cover (1) comprises opening and closing means (50) adapted to open access to the internal space (30) at the opening (40).

7. The cover (1) according to the preceding claim, wherein the opening and closing means comprise at least one zipper.

8. The cover (1) according to any one of claims 6 or 7, wherein the opening and closing means comprise at least one strip made of a self-gripping material.

9. The cover (1) according to any one of claims 6 to 8, wherein the opening and closing means comprise snap fasteners.

10. The cover (1) according to any one of the preceding claims, wherein the opening (40) is formed between the two layers (10, 20).

11. The cover (1) according to any one of the preceding claims, wherein the opening (40) is formed through one of the layers (10, 20).

12. The cover (1) according to any one of the preceding claims, wherein the bag (60) is provided with a closure member, for example of the zipper type, invisible in the storage position of the bag (60) in order to keep the bag (60) closed and in place in its integral storage position flat between the layers of the cover (1).

13. The cover (1) according to any one of the preceding claims, wherein the cover (1) is lined on its outer sides.
